# EUROPÄISCHE PATENTSCHRIFT

(11) **EP 1 724 739 B1**
(45) Veröffentlichungstag und Bekanntmachung des Hinweises auf die Patenterteilung: **01.10.2008**
(21) Anmeldenummer: 05102270.5
(22) Anmeldetag: 22.03.2005
(51) Int. Cl.: G09F 3/02

(54) **Gegen Klebstoff-Ausbluten gesichertes Etikett**
Labels protected against adhesive bleeding
Etiquettes protégées contre la migration d'adhésif

(43) Veröffentlichungstag der Anmeldung: 22.11.2006
(73) Patentinhaber: Schreiner Group GmbH & Co. KG, 85764 Oberschleissheim (DE)
(72) Erfinder: Werth, Dominik, 85354 Freising (DE); Limmer, Michael, 82110 Germering (DE)
(74) Vertreter: Kehl, Günther

(56) Entgegenhaltungen:
- EP-A- 0 951 004
- WO-A-00/31199
- WO-A-20/04013831

## Beschreibung

Die vorliegende Erfindung betrifft ein gegen Ausbluten von Haftklebstoff gesichertes Etikett sowie dessen Herstellung.

Aus EP 0 951 004 A2 ist ein Etikett bekannt, das eine unter Wärmeeinwirkung rückschrumpfende Folienschicht aufweist. Die Folienschicht ist ein Laminat aus zwei Schichten, die unterschiedliche Schrumpfungsgrade aufweisen. Durch die unterschiedlichen Schrumpfungsgrade kommt es bei Wärmeeinwirkung zu einer Art Bimetalleffekt, der dazu führt, dass sich die Etikettenränder von dem Untergrund, auf den das Etikett aufgeklebt ist, lösen.

Der Haftklebstoff von Etiketten neigt häufig zum Ausbluten. Darunter versteht man das Austreten von Klebstoff über die Etikettenkontur hinaus. Ausbluten kann beispielsweise während der Weiterverarbeitung, auf dem Transport zum Kunden oder aber bei der Lagerung auftreten. Der austretende Haftklebstoff führt zum Verkleben gerollter Etikettenbahnen und kann sich auch anderweitig negativ auswirken, beispielsweise bei der Nachbeschriftung oder anderen Weiterverarbeitungsschritten. So können durch ausgetretenen Klebstoff Drucksysteme (für die Nachbeschriftung des Etiketts) verunreinigt werden.

Ausbluten tritt insbesondere dann auf, wenn Klebstoffe mit hoher Fließfähigkeit (wie etwa bestimmte Sonderklebstoffe) verwendet werden und/oder hohe KlebstoffAuftraggewichte vorliegen. Um sichere Haftung auf Unterlagen mit schwierigen Oberflächenverhältnissen zu gewährleisten, lässt sich jedoch oft der Einsatz entsprechend fließfähiger Klebstoffe mit entsprechend hohen Auftragsgewichten nicht vermeiden.

Zu den üblichen Maßnahmen gegen Ausbluten gehört insbesondere die Kühlung bei Transport, Lagerung und/oder Weiterverarbeitung. Allerdings erfordern Kühlsysteme generell einigen technischen Aufwand und verursachen aufgrund Ihres Energieverbrauchs hohe Betriebskosten.

Eine alternative Möglichkeit der Vermeidung des Klebstoffblutens besteht in einer speziellen Gestaltung der Etiketten selbst. Eine derartige Lösung ist in der Offenlegungsschrift DE 10235218 A1 ausgeführt. Hier wird ein mehrlagiges Etikett mit einer schrumpfbaren Unterfolie bereitgestellt. Durch die Schrumpfung der Unterfolie entsteht am Rand ein klebstofffreier Bereich. Derartige Etiketten haben sich in der Anwendung als sehr wirksam erwiesen, sie können jedoch nicht in allen Fällen zur Anwendung kommen. Insbesondere bei Anwendungen in Bereichen, die erhöhten Temperaturen ausgesetzt sind, besteht die Gefahr des "Nachschrumpfens" der Unterfolie, so dass der klebstofffreie Rand undefiniert größer wird als ursprünglich vorgesehen.

Es ist daher Aufgabe der vorliegenden Erfindung, ein gegen Ausbluten von Haftklebstoff gesichertes Etikett zu schaffen. Dabei soll die Gefahr des Nachschrumpfens, speziell der Unterfolie (aber auch der Oberfolie) vermieden werden. Weiterhin soll ein geeignetes Verfahren zur Herstellung eines derartigen Etiketts bereitgestellt werden.

Diese Aufgabe wird durch ein Etikett gemäß Anspruch 1 gelöst, welche jeweils mindestens einen Oberfolienabschnitt, einen mit dem Oberfolienabschnitt verbundenen Unterfolienabschnitt und eine Haftklebstoffschicht aufweist, welche an der vom Oberfolienabschnitt abgewandten Seite des Unterfolienabschnitts angebracht ist. Bei diesem Etikett ist der Unterfolienabschnitt aus einer bei Temperaturen bis 50 Grad Celsius nicht schrumpfbaren Folie gebildet und in seiner Flächenausdehnung zu allen Seiten geringfügig kleiner gehalten als der Oberfolienabschnitt. Hierdurch entsteht zu allen Kanten hin ein Bereich, in dem kein oder nur geringfügig Klebstoff vorhanden ist, da der Oberfolienabschnitt den Unterfolienabschnitt umlaufend überragt. Dieser Überstand ist vorzugsweise nicht größer als 1,5 mm. Besonders bevorzugt ist für viele Einsatzzwecke ein Überstand von etwa 0,2 bis 0,5 mm. Auch der Oberfolienabschnitt ist vorzugsweise aus einem nicht schrumpfenden Material ausgebildet, mindestens aber aus einem nur zu geringer Schrumpfung neigenden, um eine spätere Reduzierung des Überstandes durch Schrumpfung des Oberfolienabschnitts zu vermeiden. Entscheidend für die Absicherung des Etiketts gegen Klebstoffausbluten ist, dass der Oberfolienabschnitt zumindest nicht unter Lager und Transportbedingungen wesentlich schrumpft, da dadurch die negativen Effekte des Ausblutens besonders kritisch werden können. Ist das Etikett im verklebten Zustand extremeren Umwelteinflüssen ausgeliefert, kann ein geringes Schrumpfverhalten des Oberetiketts bis zu einem gewissen Grad toleriert werden, da austretender Klebstoff dann eventuell keine funktionsmindernden Effekte des Effekts mit sich bringt.

Neben anderen Möglichkeiten können Ober- und Unterfolienabschnitt vorteilhaft durch Koextrusion verbunden sein, vorzugsweise ist die Verbindung zwischen Oberfolienabschnitt und Unterfolienabschnitt jedoch als Klebstoffschicht ausgeführt, welche vorzugsweise eine flächenbezogene Auftragsmasse von unter 30 Gramm pro Quadratmeter aufweist, um auch Ausbluten dieser Klebstoffschicht zu vermeiden. Aus dem selben Grund wird für die Klebstoffschicht zwischen Ober- und Unterfolienabschnitt vorzugsweise ein relativ "harter", d.h. wenig zum Fließen neigender Acrylatkleber gewählt. Alternativ zu derartigen Klebstoffen ist die Verwendung eines Kaschierlacks möglich oder anderweitige Verbindungen mit Hilfe chemischer oder physikalischer Einflüsse, beispielsweise durch chemische oder herkömmliche (durch Wärmeeinwirkung hervorgerufene) Verschweißung.

Die Haftklebstoffschicht auf der der Oberfolie abgewandten Seite des Unterfolienabschnitts ist dagegen, entsprechend dem üblichen Einsatzzweck einer Anbringung auf "schwierigen", d.h. besonders rauhen oder anderweitig haftungsunfreundlichen Oberflächen, vorzugsweise dicker als 40 µm, in der Praxis wohl meist zwischen 45 und 150 µm dick. In besonderen Fällen können auch Dicken der Haftklebstoffschicht von über 1 mm vorteilhaft sein. Um optimale Hafteigenschaften zu erreichen, werden vorzugsweise relativ weiche Haftklebstoffe aus modifiziertem Acrylat oder Kautschukmaterial verwendet.

Je nach Einsatzzweck können die erfindungsgemäßen Etiketten vorteilhafterweise unterschiedlichste Ausstattungsmerkmale aufweisen, welche aus der Etiketten-Anwendung bekannt sind. Dazu gehören Aufdrucke mit Text-, Bild- oder Code-Information, für die Nachbeschriftung optimierte Oberflächen oder Spezialfilme, Lumineszenzfarbschichten, Schutzschichten, Anstanzungen, Laschen, ablösbare Abschnitte und Sicherheitsmerkmale unterschiedlichster Ausprägung.

Nachfolgend wird das erfindungsgemäße Etikett und entsprechende zu seiner Herstellung vorgesehene Verfahren unter Bezugnahme auf die zugehörigen Zeichnungen beschrieben. Die Darstellungen sind rein schematisch und nicht maßstabsgetreu; insbesondere sind Schichtdicken aus Anschaulichkeitsgründen stark vergrößert abgebildet.

Es zeigen
Fig. 1 ein erfindungsgemäßes Etikett in seitlicher, geschnittener Ansicht,
Fig. 2 das Etikett in Draufsicht,
Fig. 3 ein bevorzugtes erfindungsgemäßes Herstellungsverfahren für das Etikett und
Fig. 4 ein weiteres erfindungsgemäßes Herstellungsverfahren.

Das in Fig. 1 dargestellte Etikett 101 besteht aus einem Oberfolienabschnitt 102 und einem unterseitig mit Haftklebstoff 105 beschichteten Unterfolienabschnitt 103. Beide Folienabschnitte sind über eine Verbindungsschicht 104 miteinander verbunden. Die Verbindungsschicht kann ebenfalls ein Haftkleber sein, jedoch auch ein Kaschierlack. Weiterhin ist es möglich, dass beide Folienabschnitte aus einer koextrudierten Folie hergestellt wurden und somit die Verbindungsschicht 104 nicht notwendig ist. Der Unterfolienabschnitt wird aus einer nicht zu Schrumpfung neigenden Folie gebildet. Speziell zeigt diese Folie keine Schrumpfung bis zu einem Temperaturbereich bis 50 Grad Celsius, vorzugsweise bis 100 Grad Celsius. Der Unterfolienabschnitt ist an allen Rändern etwas kleiner dimensioniert als der Oberfolienabschnitt.

In Fig. 2 wird das erfindungsgemäße (analog nummerierte) Etikett 201 in Draufsicht dargestellt. Sichtbar ist aufgrund seiner größeren Dimensionierung nur der Oberfolienabschnitt 202; der Unterfolienabschnitt 203 ist daher nur strichliert angedeutet.

Aufgrund der größeren Dimensionierung des Oberfolienabschnitts 202 zeigt das erfindungsgemäße Etikett den selben Effekt wie ein solches, das aus zwei gleich großen Folienabschnitten besteht, bei dem der untere Folienabschnitt nachträglich geschrumpft wurde: Für den Klebstoff 105 (Figur 1) besteht ein durch den überlappenden Bereich des Oberfolienabschnitts ein gewisser Raum zur Ausbreitung, ohne dass es zu einem Ausbluten über den Etikettenrand hinaus kommt. Im Vergleich zu einem "vorgeschrumpften" Etikett nach Stand der Technik besteht der Vorteil jedoch darin, dass der Unterfolienabschnitt auch nach der Etikettierung unter anderen Umwelteinflüssen, beispielsweise Hitzeeinwirkung, nicht schrumpft.

Fig. 3 zeigt ein bevorzugtes Herstellungsverfahren für das oben beschriebene Etikett: Ein Verbund 306 aus Trägerband und selbstklebend ausgestatteter erster Folienbahn wird an einer ersten Stanze A in Unterfolienabschnitte 303 gestanzt. Von einer zweiten Rolle 307 wird eine weitere Folienbahn zugeführt und auf die Unterfolienabschnitte kaschiert. Eine zweite Stanze B stanzt den Oberfolienabschnitt aus, der erfindungsgemäß zu allen Seiten hin größer dimensioniert ist als der Umriß des Unterfolienabschnitts. Das Etikett 301 ist das oben beschriebene Produkt, welches wieder auf Rolle aufgewickelt wird. Zur Vereinfachung der Darstellung wurde der Abzug der Gitter nach den beiden Stanzvorgängen in der Figur weggelassen.

Eine alternative Herstellungsmöglichkeit des Etiketts wird in Fig. 4 gezeigt. Ein koextrudierter, vorzugsweise mit Klebstoffschicht ausgestatteter Folienverbund 408, bestehend aus mindestens zwei Folien wird zunächst an einer Stanze A so gestanzt, dass nur die eine Folienlage durchgestanzt ist. Anschließend wird ein Trägerband 409 zugeführt. Danach wird an Stanze B die zweite Folienlage gestanzt, so dass wiederum - dieses Mal seitenverkehrt im Vergleich zu Fig. 3 - die erfindungsgemäßen Etiketten vorliegen und auf Rolle aufgewickelt werden können.

Weiterhin ist es auch möglich, eine der beiden Folienabschnitte des Etiketts mit Hilfe eines Spendeverfahrens auf den anderen Abschnitt aufzubringen. Dieses Verfahren eignet sich besonders dann, wenn der Oberfolienabschnitt aus mehreren einzelnen Folien besteht oder anderweitig vorbehandelt wurde, beispielsweise mit komplizierten Bedruckungen versehen wurde, während der Unterfolienabschnitt aus einer einfachen, unbehandelten Folie besteht. Da der Schutz vor Klebstoffausbluten nur dann funktioniert, wenn beide Folienabschnitte nach dem Spenden passergenau aufeinander liegen, ist es von Nutzen, mit Hilfe von Kontrollsystemen, vorzugsweise elektronischen Bildüberwachungssystemen die Passergenauigkeit zu kontrollieren.

Es versteht sich von selbst, dass derartige Kontrollsysteme auch bei der Steuerung der weiter oben beschriebenen Verfahren sinnvoll zur Anwendung kommen können.

Statt des herkömmlichen Spendeverfahrens, bei dem die Oberfolienabschnitte über eine Spendekante wie bei Etikettierverfahren auf den Unterfolienabschnitt gespendet werden kann auch ein Transferverfahren zum Spenden der Oberfolienabschnitte gewählt werden: Dabei liegen beide Folienabschnitte auf Trägerfolien vor, wobei die Oberfolienabschnitte von ihrem Träger auf die Unterfolienabschnitte transferiert werden. Die Verbindungsschicht zwischen den Oberfolienabschnitten und ihrem Träger verbleibt bei diesem Verfahren entweder auf dem Träger oder ist eine trocken zurückbleibende Schicht, die die spätere Oberseite des Etiketts bildet. Vorzugsweise ist diese Schicht daher bedruckbar. Das Transferverfahren bietet im Vergleich zum herkömmlichen Spendeverfahren den Vorteil, dass die Passergenauigkeit der beiden Folienabschnitte einfacher zu bewerkstelligen ist, wenn die Verarbeitungsmaschine einmal genau eingestellt wurde.

## Patentansprüche

1. Etikett (101) mit reduziertem Risiko zum Klebstoffbluten, aufweisend einen Oberfolienabschnitt (102; 202), einen mit dem Oberfolienabschnitt (102; 202) verbundenen Unterfolienabschnitt (203) und eine Haftklebstoffschicht (105), welche an der vom Oberfolienabschnitt (102; 202) abgewandten Seite des Unterfolienabschnitts (203) angebracht ist,
**dadurch gekennzeichnet,**
**dass** der Unterfolienabschnitt (203) aus einer bei Temperaturen bis 50 Grad Celsius nicht schrumpfbaren Folie besteht und seine Ausmaße an allen Etikettenrändern geringer sind als die des Oberfolienabschnitts (102; 202), derart, dass der Oberfolienabschnitt (102; 202) den Unterfolienabschnitt (203) umlaufend überragt.

2. Etikett gemäß einem der vorangehenden Ansprüche, **dadurch gekennzeichnet, dass** der Oberfolienabschnitt (102; 202) aus einer nicht oder nur gering schrumpfbaren Folie besteht.

3. Etikett gemäß Anspruch 2, **dadurch gekennzeichnet, dass** der Oberfolienabschnitt (102; 202) aus einer bei Temperaturen bis 50 Grad Celsius nicht oder nur gering schrumpfbaren Folie besteht.

4. Etikett gemäß einem der vorangehenden Ansprüche, **dadurch gekennzeichnet, dass** der Oberfolienabschnitt (102; 202) aus einer nicht schrumpfbaren Folie besteht.

5. Etikett gemäß einem der vorangehenden Ansprüche, **dadurch gekennzeichnet, dass** der Oberfolienabschnitt (102; 202) den Unterfolienabschnitt (203) nicht weiter als 1,5 mm überragt.

6. Etikett gemäß Anspruch 5, **dadurch gekennzeichnet, dass** der Oberfolienabschnitt (102; 202) den Unterfolienabschnitt (203) umlaufend um 0,2 bis 0,5 mm überragt.

7. Etikett gemäß einem der vorangehenden Ansprüche, **dadurch gekennzeichnet, dass** die Verbindung zwischen Oberfolienabschnitt (102; 202) und Unterfolienabschnitt (203) als Klebstoffschicht (105) ausgeführt ist.

8. Etikett gemäß Anspruch 7, **dadurch gekennzeichnet, dass** die Klebstoffschicht (105) zwischen Oberfolienabschnitt (102; 202) und Unterfolienabschnitt (203) eine flächenbezogene Auftragsmasse unter 30 Gramm pro Quadratmeter aufweist.

9. Etikett gemäß einem der Ansprüche 7-8, **dadurch gekennzeichnet, dass** die Klebstoffschicht (105) zwischen Oberfolienabschnitt (102; 202) und Unterfolienabschnitt (203) aus einem Acrylatsystem besteht.

10. Etikett gemäß einem der vorangehenden Ansprüche, **dadurch gekennzeichnet, dass** die Verbindung zwischen Oberfolienabschnitt (102; 202) und Unterfolienabschnitt (203) als Lackschicht ausgeführt ist.

11. Etikett gemäß einem der vorangehenden Ansprüche, **dadurch gekennzeichnet, dass** die Haftklebstoffschicht (105) dicker als 40 µm ist.

12. Etikett gemäß einem der vorangehenden Ansprüche, **dadurch gekennzeichnet, dass** die Haftklebstoffschicht (105) aus einem modifizierten Acrylat oder Kautschukmaterial besteht.

13. Etikett gemäß einem der vorangehenden Ansprüche, **dadurch gekennzeichnet, dass** es ablösbar haftend auf einer Bahn liegt.

14. Verfahren zur Herstellung von gegen Ausbluten von Haftklebstoff gesicherten Etiketten, welches folgende Schritte in beliebiger Reihenfolge aufweist:
(a) Bereitstellen eines nicht schrumpfend ausgebildeten selbstklebenden Unterfolienabschnitts (203),
(b) Bereitstellen eines an allen Rändern größer dimensionierten Oberfolienabschnitts (102; 202),
(c) Zusammenführen der beiden Folienabschnitte zu einem selbstklebenden Verbund.

15. Verfahren gemäß Anspruch 14, **dadurch gekennzeichnet, dass** der Oberfolienabschnitt (102; 202) auf den Unterfolienabschnitt (203) verspendet wird.

16. Verfahren gemäß Anspruch 15, **dadurch gekennzeichnet, dass** der Oberfolienabschnitt (102; 202) mit Hilfe von mindestens einem Kontrollsystem passergenau auf den Unterfolienabschnitt (203) verspendet wird.

17. Verfahren gemäß Anspruch 16, **dadurch gekennzeichnet, dass** der Oberfolienabschnitt (102; 202) von einem Träger auf den Unterfolienabschnitt (203) transferiert wird.

18. Verfahren gemäß Anspruch 16, **dadurch gekennzeichnet, dass** es sich bei dem mindestens einen Kontrollsystem um eine elektronische Bildüberwachung handelt.

19. Verfahren gemäß Anspruch 14, **dadurch gekennzeichnet, dass** die beiden Folienabschnitte (102; 202; 203) mit Hilfe von mindestens einer Stanzform pro Folienabschnitt konfektioniert werden.

20. Verfahren gemäß Anspruch 19, **dadurch gekennzeichnet, dass** die beiden Folienabschnitte (102; 202; 203) nacheinander gestanzt werden.

21. Verfahren gemäß einem der Ansprüche 19 und 20, **gekennzeichnet durch** folgenden Ablauf:
(a) Bereitstellen einer koextrudierten, mindestens zweilagigen Folienbahn,
(b) Stanzen einer ersten Folienlage (102; 202),
(c) Stanzen der zweiten Folienlage (203),
wobei die Stanzform der zweiten Folienlage so gestaltet und ausgerichtet ist, dass die zweite Folienlage die erste Folienlage an allen Rändern überragt.

22. Verfahren gemäß Anspruch 21, **dadurch gekennzeichnet, dass** nach dem Stanzen der ersten Folienlage im auf der restlichen Folienbahn verbleibenden Bereich der ersten Folienlage Klebstoff (105) aufgebracht wird und eine Trägerfolie auf der klebstoffbeschichteten Seite aufgebracht wird.

23. Verfahren gemäß Anspruch 19, **dadurch gekennzeichnet, dass** eine erste Folienbahn auf einer Trägerfolie bereitgestellt und gestanzt wird und eine zweite Folienbahn mit den entstandenen Folienabschnitten zusammengeführt und wiederum gestanzt wird.

## Claims

1. Label (10) with a reduced risk of adhesive bleeding, comprising an upper film section (102; 202), a lower film section (203) connected to the upper film section (102; 202) and a pressure-sensitive adhesive layer (105) which is applied to the side of the lower film section (203) which is remote from the upper film section (102; 202),
**characterised in**
**that** the lower film section (203) consists of a film which is non-shrinkable at temperatures up to 50 degrees Celsius and its dimensions at all label edges are smaller than those of the upper film section (102; 202) such that the upper film section (102; 202) projects beyond the lower film section (203) all round.

2. Label according to any one of the preceding Claims, **characterised in that** the upper film section (102; 202) consists of a film which is non-shrinkable or only slightly shrinkable.

3. Label according to Claim 2, **characterised in that** the upper film section (102; 202) consists of a film which is non-shrinkable or only slightly shrinkable at temperatures up to 50 degrees Celsius.

4. Label according to any one of the preceding Claims, **characterised in that** the upper film section (102; 202) consists of a non-shrinkable film.

5. Label according to any one of the preceding Claims, **characterised in that** the upper film section (102; 202) projects beyond the lower film section (203) by no more than 1.5 mm.

6. Label according to Claim 5, **characterised in that** the upper film section (102; 202) projects beyond the lower film section (203) by 0.2 to 0.5 mm all round.

7. Label according to any one of the preceding Claims, **characterised in that** the connection between the upper film section (102; 202) and the lower film section (203) is in the form of an adhesive layer (105).

8. Label according to Claim 7, **characterised in that** the adhesive layer (105) between the upper film section (102; 202) and the lower film section (203) has an area-related coating mass of less than 30 grammes per square metre.

9. Label according to any one of Claims 7-8, **characterised in that** the adhesive layer (105) between the upper film section (102; 202) and the lower film section (203) consists of an acrylate system.

10. Label according to any one of the preceding Claims, **characterised in that** the connection between the upper film section (102; 202) and the lower film section (203) is in the form of a lacquer layer.

11. Label according to any one of the preceding Claims, **characterised in that** the pressure-sensitive adhesive layer (105) is thicker than 40 µm.

12. Label according to any one of the preceding Claims, **characterised in that** the pressure-sensitive adhesive layer (105) consists of a modified acrylate or rubber material.

13. Label according to any one of the preceding Claims, **characterised in that** it is detachably adhered on a web member.

14. Method for producing labels protected against adhesive bleeding which comprises the following steps in any desired order:
(a) providing a non-shrinkable self-adhesive lower film section (203),
(b) providing an upper film section (102; 202) of larger dimensions at all edges,
(c) bringing the two film sections together to form a self-adhesive composite.

15. Method according to Claim 14, **characterised in that** the upper film section (102; 202) is dispensed onto the lower film section (203).

16. Method according to Claim 15, **characterised in that** the upper film section (102; 202) is dispensed onto the lower film section (203) in register by means of at least one control system.

17. Method according to Claim 16, **characterised in that** the upper film section (102; 202) is transferred from a carrier onto the lower film section (203).

18. Method according to Claim 16, **characterised in that** the at least one control system is an electronic image monitoring system.

19. Method according to Claim 14, **characterised in that** the two film sections (102; 202; 203) are prepared by means of at least one punching die per film section.

20. Method according to Claim 19, **characterised in that** the two film sections (102; 202; 203) are punched one after the other.

21. Method according to either of Claims 19 and 20, **characterised by** the following sequence:
(a) providing a coextruded, at least two-layer film web,
(b) punching a first film layer (102; 202),
(c) punching the second film layer (203),
wherein the punching die of the second film layer is designed and oriented so that the second film layer projects beyond the first film layer at all edges.

22. Method according to Claim 21, **characterised in that**, after the first film layer has been punched, adhesive (105) is applied in the area of the first film layer remaining on the rest of the film web and a carrier film is applied to the adhesive-coated side.

23. Method according to Claim 19, **characterised in that** a first film web is provided on a carrier film and punched and a second film web is brought together with the resulting film sections and in turn punched.

## Revendications

1. Etiquette (101) à risque réduit de migration d'adhésif, présentant une section de feuille supérieure (102, 202), une section de feuille inférieure (203) reliée à la section de feuille supérieure (102 ; 202) et une couche d'adhésif (105), qui est appliquée sur la face de la section de feuille inférieure (203) opposée à la section de feuille supérieure (102 ; 202),
**caractérisée en ce que**
la section de feuille inférieure (203) se compose d'une feuille non rétractable à des températures allant jusqu'à 50 degrés Celsius et ses dimensions au niveau de tous les bords de l'étiquette sont plus petites que celles de la section de feuille supérieure (102 ; 202) de telle sorte que la section de feuille supérieure (102 ; 202) dépasse la section de feuille inférieure (203) de manière périphérique.

2. Etiquette selon l'une quelconque des revendications précédentes, **caractérisée en ce que** la section de feuille supérieure (102 ; 202) se compose d'une feuille non rétractable ou seulement faiblement rétractable.

3. Etiquette selon la revendication 2, **caractérisée en ce que** la section de feuille supérieure (102 ; 202) se compose d'une feuille non rétractable ou seulement faiblement rétractable à des températures allant jusqu'à 50 degrés Celsius.

4. Etiquette selon l'une quelconque des revendications précédentes, **caractérisée en ce que** la section de feuille supérieure (102 ; 202) se compose d'une feuille non rétractable.

5. Etiquette selon l'une quelconque des revendications précédentes, **caractérisée en ce que** la section de feuille supérieure (102 ; 202) dépasse la section de feuille inférieure (203) de pas plus de 1,5 mm.

6. Etiquette selon la revendication 5, **caractérisée en ce que** la section de feuille supérieure (102 ; 202) dépasse la section de feuille inférieure (203) de manière périphérique de 0,2 à 0,5 mm.

7. Etiquette selon l'une quelconque des revendications précédentes, **caractérisée en ce que** la liaison entre la section de feuille supérieure (102 ; 202) et la section de feuille inférieure (203) est réalisée sous forme de couche d'adhésif (105).

8. Etiquette selon la revendication 7, **caractérisée en ce que** la couche d'adhésif (105) entre la section de feuille supérieure (102 ; 202) et la section de feuille inférieure (203) présente une masse d'application surfacique inférieure à 30 grammes par mètre carré.

9. Etiquette selon l'une quelconque des revendications 7 à 8, **caractérisée en ce que** la couche d'adhésif (105) entre la section de feuille supérieure (102 ; 202) et la section de feuille inférieure (203) se compose d'un système acrylate.

10. Etiquette selon l'une quelconque des revendications précédentes, **caractérisée en ce que** la liaison entre la section de feuille supérieure (102 ; 202) et la section de feuille inférieure (203) est réalisée sous forme de couche de vernis.

11. Etiquette selon l'une quelconque des revendications précédentes, **caractérisée en ce que** la couche d'adhésif (105) a une épaisseur supérieure à 40 µm.

12. Etiquette selon l'une quelconque des revendications précédentes, **caractérisée en ce que** la couche d'adhésif (105) est constituée d'un acrylate modifié ou de matériau de caoutchouc.

13. Etiquette selon l'une quelconque des revendications précédentes, **caractérisée en ce qu'**elle est collée de manière détachable sur une bande.

14. Procédé de fabrication d'étiquettes protégées contre la migration d'adhésif, qui présente les étapes suivantes dans n'importe quel ordre :
(a) mise à disposition d'une section de feuille inférieure (203) auto-adhésive non rétractable,
(b) mise à disposition d'une section de feuille supérieure (102 ; 202) à plus grandes dimensions au niveau de tous les bords,
(c) regroupement des deux sections de feuille en un assemblage auto-adhésif.

15. Procédé selon la revendication 14, **caractérisé en ce que** la section de feuille supérieure (102 ; 202) est distribuée sur la section de feuille inférieure (203).

16. Procédé selon la revendication 15, **caractérisé en ce que** la section de feuille supérieure (102 ; 202) est distribuée avec précision sur la section de feuille inférieure (203) à l'aide d'au moins un système de contrôle.

17. Procédé selon la revendication 16 **caractérisé en ce que** la section de feuille supérieure (102 ; 202) est transférée d'un support à la section de feuille inférieure (203).

18. Procédé selon la revendication 16, **caractérisé en ce que** l'au moins un système de contrôle est une vidéosurveillance électronique.

19. Procédé selon la revendication 14, **caractérisé en ce que** les deux sections de feuille (102 ; 202 ; 203) sont confectionnées à l'aide d'au moins une matrice de découpage par section de feuille.

20. Procédé selon la revendication 19, **caractérisé en ce que** les deux sections de feuille (102 ; 202 ; 203) sont découpées les unes après les autres.

21. Procédé selon l'une quelconque des revendications 19 et 20, **caractérisé par** le déroulement suivant :
(a) mise à disposition d'une bande de feuille coextrudée, à au moins deux couches,
(b) découpage d'une première couche de feuille (102 ; 202),
(c) découpage de la deuxième couche de feuille (203),
la matrice de découpage de la deuxième couche de feuille étant conçue et orientée de telle sorte que la deuxième couche de feuille dépasse la première couche de feuille au niveau de tous les bords.

22. Procédé selon la revendication 21, **caractérisé en ce que** de l'adhésif (105) est appliqué après le découpage de la première couche de feuille dans la zone restant sur la bande de feuille restante de la première couche de feuille et une feuille support est appliquée sur le côté recouvert d'adhésif.

23. Procédé selon la revendication 19, **caractérisé en ce qu'**une première bande de feuille est mise à disposition sur une feuille support et découpée, et **en ce qu'**une deuxième bande de feuille est regroupée avec les sections de feuille formées et à nouveau découpée.
